# EUROPÄISCHE PATENTSCHRIFT

(11) **EP 1 130 269 B1**
(45) Veröffentlichungstag und Bekanntmachung des Hinweises auf die Patenterteilung: **13.09.2006**
(21) Anmeldenummer: 01102551.7
(22) Anmeldetag: 06.02.2001
(51) Int. Cl.: F04D 19/04, F04D 29/54

(54) **Turbomolekularpumpe**
Turbo-molecular pump
Pompe turbo-moléculaire

(30) Priorität: 02.03.2000 DE 10010371
(43) Veröffentlichungstag der Anmeldung: 05.09.2001
(73) Patentinhaber: Pfeiffer Vacuum GmbH, 35614 Asslar (DE)
(72) Erfinder: Fahrenbach, Peter, 35619 Braunfels (DE); Blecker, Armin, 35614 Asslar (DE); Bremer, Wolfgang, 35444 Biebertal (DE)

(56) Entgegenhaltungen:
- EP-A- 0 478 882
- EP-A- 0 540 970
- US-A- 3 189 264
- US-A- 3 749 528
- PATENT ABSTRACTS OF JAPAN vol. 007, no. 071 (M-202), 24. März 1983 (1983-03-24) & JP 57 212395 A (HITACHI SEISAKUSHO KK), 27. Dezember 1982 (1982-12-27)

## Beschreibung

Die Erfindung betrifft eine Turbomolekularpumpe nach dem Oberbegriff des 1. Patentanspruches.

Die aktiven Pumpelemente einer Turbomolekularpumpe bestehen aus mit Schaufeln versehenen Rotor- und Statorscheiben, die abwechselnd hintereinander angeordnet sind. Die Rotor- und Statorscheiben weisen im allgemeinen jeweils einen inneren Tragring auf, welcher auf der Außenseite mit den Schaufeln bestückt ist. Die Schaufeln der Rotorscheiben, welche mit hoher Geschwindigkeit umlaufen, ergeben im Zusammenwirken mit den Statorschaufeln den Pumpeffekt. Durch Distanzringe, welche am äußeren Umfang zwischen den Statorscheiben liegen, werden diese so auf Abstand gehalten, dass die Rotorscheiben zwischen ihnen berührungsfrei rotieren können. Statorscheiben und Distanzringe bilden so gemeinsam den Stator, welcher durch die Innenwand des Pumpengehäuses zentriert wird und z. B. mit Federn zusätzlich axial so zusammengedrückt wird, dass die Statorscheiben und die Distanzringe einen festen Verbund bilden.

Um die notwendige präzise Montage eines solchen Stapels von Scheiben, Distanzringen und anderen Bauteilen erfolgreich durchzuführen, müssen zum Ausgleich von Fertigungstoleranzen wiederholte Justierungen vorgenommen werden. Dies führt zu einem erhöhten Zeitaufwand für Fertigungs- und Montagearbeiten.

Durch Einfügen eines O-Ringes, z. B. aus Viton, zwischen dem letzten, der Vorvakuumseite zugewandten Distanzring und dem Unterteil der Pumpe wird seither ein teilweiser Ausgleich der Fertigungstoleranzen herbeigeführt.

Der Nachteil dieser Lösung besteht in einer sehr schlechten Wärmeleitfähigkeit des O-Ring-Materials. Dadurch wird die während des Pumpbetriebes im Inneren entstehende Wärme nur unzulänglich an das Gehäuse und an das Unterteil der Pumpe abgegeben. Außerdem verursacht die mangelnde Korrosionsbeständigkeit des O-Ring-Materials Probleme beim Abpumpen von aggressiven Medien. Dazu kommt, dass die O-Ringe wegen der hohen Ausgasungsrate nicht auf der Hochvakuumseite einsetzbar sind.

Eine weitere Lösung des Problems, die Montage- und Wartungsarbeiten zu vereinfachen, wird in der FR 26 83 277 vorgeschlagen. Hier ist an dem oberen, der Hochvakuumseite zugewandten Zwischenring eine spitze, schneidenförmige Kante angebracht. Diese verformt sich beim Stapeln der Statorbauteile und gleicht somit die durch Toleranzen gegebenen Unterschiede aus. Dazu ist es notwendig, dass das Material dieses Bauteils weicher sein muss als dasjenige des Distanzringes selbst.

Die Erfindung hat sich zur Aufgabe gestellt, eine Anordnung vorzustellen, welche Fertigungstoleranzen, die den einzelnen Bauteilen der Statorpakete von Turbomolekularpumpen anhaften, ausgleicht. Durch sie sollen die Nachteile, welche bei herkömmlichen Anordnungen, wie bei der Verwendung von O-Ringen, bestehen, vermieden werden. Die erfinderische Anordnung soll weiterhin gegenüber der FR 26 83 277 einige Vorteile, wie z. B. größere Freiheit bei der Materialwahl und Beeinflussbarkeit der Wärmeleitfähigkeit, aufweisen.

Die Aufgabe wird durch die kennzeichnenden Merkmale des 1. Patentanspruches gelöst. Die Ansprüche 2 - 4 stellen weitere Ausgestaltungsformen der Erfindung dar.

Durch die erfindungsgemäße Anordnung werden bei der Montage einer Turbomolekularpumpe Fertigungstoleranzen ausgeglichen. Dadurch entsteht eine festgefügte Bauform mit präzisen Abständen zwischen Rotor- und Statorbauteilen. Zeitaufwendige Justierungen sind nicht mehr notwendig. Die elastischen metallischen Elemente können in allen Bereichen der Pumpe, insbesondere auch auf der Hochvakuumseite, eingesetzt werden. Durch die Verwendung von geeigneten metallischen Werkstoffen kann Beständigkeit gegenüber aggressiven Medien sichergestellt werden. Störende Entgasungen, besonders auf der Hochvakuumseite, werden vermieden. Durch metallischen Kontakt kann eine gezielte Wärmeleitung erreicht werden. Darüber hinaus besteht die Möglichkeit, diese durch besondere Formgebung und Materialwahl noch zu variieren.

Anhand der Fig. 1 und 2 soll die Erfindung näher erläutert werden.

Es zeigen:
- Fig. 1: einen Teil einer Turbomolekularpumpe mit der erfinderischen Anordnung
- Fig. 2: eine perspektivische Darstellung der erfinderischen Anordnung

Auf der Rotorwelle 2 sind die Rotorscheiben 4 einer Turbomolekularpumpe befestigt. Die Statorscheiben 6, welche jeweils durch Distanzringe 8 auf Abstand gehalten werden, sind zwischen den Rotorscheiben angebracht. Rotorscheiben 4 und Statorscheiben 6 sind mit gasfördernden Strukturen versehen und bewirken zusammen den Pumpeffekt. Statorscheiben und Distanzringe bilden gemeinsam das Statorpaket, welches an der Innenwand des Pumpengehäuses 10 zentriert ist. Zwischen mindestens zwei der Distanzringe 8 befinden sich jeweils elastisch verformbare metallische Elemente 16. Diese bilden zusammen mit den Distanzringen und den Statorscheiben das Statorpaket. In mindestens einem der Distanzringe kann eine axiale Nut 14 eingearbeitet sein, in welcher sich ein elastisch verformbares Element 16 befindet. Dieses kann aus mehreren Teilen bestehen oder auch einstückig ausgebildet sein. In einer speziellen Ausführungsform kann ein solches Element aus einem wellenförmig gebogenen Draht bestehen. Bei Montage der Pumpe, insbesondere des Statorpaketes, werden durch Verformung des Elementes 16 Fertigungstoleranzen ausgeglichen. In einer bevorzugten Ausführungsform besteht das Element 16 aus einem wellenförmig gebogenen Draht.

## Patentansprüche

1. Turbomolekularpumpe mit Rotor- (4) und Statorscheiben (6), welche abwechselnd hintereinander angeordnet sind, wobei die Statorscheiben durch Distanzringe (8) auf Abstand gehalten werden und mit diesen zusammen das Statorpaket bilden, **dadurch gekennzeichnet, dass** zwischen mindestens zwei der Distanzringe (8) sich jeweils ein elastisch verformbares metallisches Element (16) befindet und dieses ebenfalls einen Teil des Statorpaketes bildet.

2. Turbomolekularpumpe nach Anspruch 1, **dadurch gekennzeichnet, dass** in mindestens einem der Distanzringe (12) eine axiale Nut (14) eingearbeitet ist, in welcher sich ein elastisch verformbares metallisches Element (16) befindet.

3. Turbomolekularpumpe nach Anspruch 1 oder 2, **dadurch gekennzeichnet, dass** das elastisch verformbare metallische Element (16) aus einem wellenförmig gebogenen Draht besteht.

4. Turbomolekularpumpe nach einem der vorhergehenden Ansprüche, **dadurch gekennzeichnet, dass** das elastisch verformbare metallische Element (16) aus mehreren Teilen besteht.

## Claims

1. Turbomolecular pump having rotor discs (4) and stator discs (6) arranged alternately in succession, wherein the stator discs are held apart by spacer rings (8) and together therewith form the stator packet, **characterized in that** situated between at least two of the spacer rings (8) there is in each case an elastically deformable metal element (16) that likewise forms part of the stator packet.

2. Turbomolecular pump according to claim 1, **characterized in that** incorporated in at least one of the spacer rings (12) is an axial groove (14), in which an elastically deformable metal element (16) is situated.

3. Turbomolecular pump according to claim 1 or 2, **characterized in that** the elastically deformable metal element (16) comprises a wire bent in an undulating manner.

4. Turbomolecular pump according to one of the preceding claims, **characterized in that** the elastically deformable metal element (16) comprises a plurality of parts.

## Revendications

1. Pompe turbomoléculaire comprenant des disques de rotor (4) et des disques de stator (6) agencés en alternance les uns derrière les autres, dans laquelle les disques de stator sont maintenus à distance par le biais de bagues d'écartement (8) en formant avec ces dernières l'ensemble stator, **caractérisée en ce qu'**il est agencé, entre au moins deux des bagues d'écartement (8), chaque fois un élément métallique (16) apte à la déformation élastique et **en ce que** celui-ci fait également partie de l'ensemble stator.

2. Pompe turbomoléculaire selon la revendication 1, **caractérisée en ce qu'**il est ménagé, dans au moins une des bagues d'écartement (12), une gorge axiale (14) dans laquelle est disposé un élément métallique (16) apte à la déformation élastique.

3. Pompe turbomoléculaire selon la revendication 1 ou 2, **caractérisée en ce que** l'élément métallique (16) apte à la déformation élastique est composé d'un fil de fer ondulé.

4. Pompe turbomoléculaire selon l'une quelconque des revendications précédentes, **caractérisée en ce que** l'élément métallique (16) apte à la déformation élastique est constitué de plusieurs pièces.
